# EUROPÄISCHE PATENTSCHRIFT

(11) **EP 0 521 468 B1**
(45) Veröffentlichungstag und Bekanntmachung des Hinweises auf die Patenterteilung: **12.03.1997**
(21) Anmeldenummer: 92111087.0
(22) Anmeldetag: 30.06.1992
(51) Int. Cl.: A63B 67/00

(54) **Hallensportspiel und zu dessen Durchführung geeignete Spielanlage**
Indoor sport and equipment for playing it
Sport d'intérieur et équipement pour jouer ce sport

(30) Priorität: 02.07.1991 DE 4121818
(43) Veröffentlichungstag der Anmeldung: 07.01.1993
(73) Patentinhaber: Breiholz, Harry, 73257 Köngen (DE)
(72) Erfinder: Breiholz, Harry, 73257 Köngen (DE)

(56) Entgegenhaltungen:
- GB-A- J9 426
- GB-A- 978 069
- US-A- 3 926 433

## Beschreibung

Die Erfindung bezieht sich auf ein völlig neuartiges, von zwei aus jeweils mehreren Spielern gebildeten, gegnerischen Mannschaften in einer speziell dafür ausgebildeten Halle bzw. hallenartigen Konstruktion durchzuführendes Kleinfeld-Ballsportspiel nach Art von Hand und/oder Fußball.

Das besondere Ziel bei dieser neuen Sportart ist es, einerseits die Sprung- und sonstigen Gelenke des Körpers während des Spielvorgangs weitestgehend zu entlasten und zum anderen Stürze sowie jeglichen Körperkontakt mit den Mit- sowie Gegenspielern zu verhindern.

Gelöst wird diese Aufgabe dabei durch die im Patentanspruch 1 angegebenen besonderen baulichen Mittel und Maßnahmen. Die Unteransprüche beinhalten hierbei vorteilhafte Weiterbildung bzw. notwendige Details des erfinderischen Spielsystems und seiner Vorrichtungen; ein vergleichbarer Stand der Technik liegt bislang nicht vor.

Die zum Anmeldetext zusätzlichen Zeichnungsskizzen dienen zur weiteren Erläuterung des neuartigen Mannschaftsspiels und zeigen in weitestgehend schematischer Andeutung in
- Fig. 1: eine perspektivische Darstellung der gesamten Spielvorrichtung und in
- Fig. 2: eine Draufsicht auf die Decke der Spielanlage.

Die Darstellung in Fig. 1 und 2 deutet zunächst einmal umrißmäßig eine Kleinfeld-Spielhalle an, bestehend aus Stirn- und Seitenwänden 1 und 2, Hallenboden 4 und ggf. einer zusätzlichen Bedachung 5 bei Aufstellung im Freien; zugänglich ist diese Halle dabei über mindestens eine Tür 6 an einer der Stirn- oder Längsseiten 1 oder 2. Desweiteren ist hierbei vorgesehen, daß die seitlichen Spielfeldbegrenzungen banden- oder wandartig ausgebildet sind und beispielsweise aus Plexiglas, Gittergeflecht o. ä. Aufbau bestehen.

Das eigentlich Neue und somit Wesentliche bei dem vorliegenden System liegt nun darin, daß die Körper der einzelnen Spieler "K" in sitz- bzw. fallschirmspringerartigen an der Hallendecke 4 federnd aufgehängten Gurten 7 gehalten sind, wobei die Halterungen 8 der Gurte 7 in dort vorgegebenen Bewegungsbahnen 10, 11 horizontalverfahrbar zwangsgeführt sind.

Um nun beispielsweise ein Mannschafts-Ballspiel mit Torwart, Verteidigern und Stürmern durchführen zu können, ist vorgesehen, daß die an der Hallendecke 4 befindlichen Führungsbahnen 10, 11 an den Spielfeldlängsseiten 2 und im Bereich der Torwand 1a linear 10 verlaufen, wogegen diejenigen im Mittelfeld bogen- oder kreisförmig 11 ausgebildet sein können; jede andere Variante, als die in den Zeichnungen dargestellte, ist hierbei ebenfalls denkbar.

In spezieller Ausgestaltung des neuen Systems ist weiterhin vorgesehen, daß die Führungsbahnen 10, 11 als Rollenbahnen ausgebildet sind, die Halterungen 8 der Sitze bzw. Gurte 7 als sog. über Rollen 8a freiverfahrbare Laufkatzen und die 8a Federelemente 9 zwischen letzteren und den Gurten 7 angeordnet sind, wobei diese Federelemente 9 in ihrer Charakteristik veränderbar, d. h., in ihrer Härte bzw. Schwingweite verstellbar und somit der Größe und/oder dem Gewicht der jeweiligen Spieler individuell angepaßt werden können.

Letztlich ist es hierbei denkbar, daß die gesamte Spielanlage nicht nur als feste Halle, sondern beispielsweise auch als Rahmengestell in einer Halle bzw. als überdachte Freianlage sowie zerleg- und transportierbar ausgebildet werden kann.

Die im vorstehenden kurz in den wesentlichsten Grundzügen beschriebene, neue Hallen- bzw. Hallen-Ballsportart ist somit insbesondere hervorragend geeignet für bewegungstherapeutische Zwecke in Sportzentren, Schulen, Rehabilitationseinrichtungen u.dgl. sowie ganz allgemein zur Körperertüchtigung ohne Verletzungsrisiko und ohne Überbeanspruchung wesentlicher Körperregionen der Spieler.

Im übrigen sind sämtliche Darstellungen in den Fig. 1 und 2 bezüglich Art, Aufbau, Abmessungen und gegenseitiger Zuordnung der einzelnen Bauteile nur rein qualitativ zu betrachten und können im Sinne der technischen Lehre der vorliegenden Erfindung beliebig variiert, ergänzt oder praxisbezogen ausgestaltet werden. Dies betrifft dabei auch die eigentliche Hallenkonstruktion hinsichtlich deren statischer und dynamischer Festigkeit und Steifigkeit gegen Beanspruchungen aus dem Spielbetrieb.

### Bezugsziffernverzeichnis

- 1: Stirnwand der Spielplatte
- 1a: Torwand
- 2: Seitenwand
- 3: Hallenboden
- 4: Hallendecke
- 5: Bedachung
- 6: Tür
- 7: Gurte
- 8: Halterung
- 8a: Rolle
- 9: Federelement
- 10: Längsführungsbahn
- 11: Kreisführungsbahn
- 12: Anschlag, Dämpfungspuffer
- K: Körper der Spieler

## Patentansprüche

1. Hallensport- Einzel- oder Mannschaftsspiel nach Art von Hand- und/oder Fußball, mit vorzugsweise zwei aus jeweils mehreren Spielern gebildeten Mannschaften,
**dadurch gekennzeichnet,**
daß die Körper der einzelnen Spieler ( K ) in sitz- bzw. fallschirmspringerartigen an der Hallendecke ( 4 ) federnd aufgehängten Gurten ( 7 ) gehalten sind, wobei die Halterungen ( 8 ) der Gurte ( 7 ) in dort vorgegebenen Bewegungsbahnen ( 10, 11 ) horizontalverfahrbar zwangsgeführt sind.

2. Hallensportspiel nach Anspruch 1,
**dadurch gekennzeichnet,**
daß die an der Hallendecke ( 4 ) befindlichen Führungsbahnen ( 10, 11 ) an den Spielfeldlängsseiten ( 2 ) und im Bereich der Torwand ( 1a ) linear ( 10 ) verlaufen, wogegen diejenigen im Mittelfeld bogen- oder kreisförmig ( 11 ) ausgebildet sein können.

3. Hallensportspiel nach den Ansprüchen 1 und 2,
**dadurch gekennzeichnet,**
daß die seitlichen Spielfeldbegrenzungen banden- oder wandertig ausgebildet sind und beispielsweise aus Plexiglas, Gittergeflecht o. ä. Aufbau bestehen.

4. Hallensportspiel nach mindestens einem der vorhergehenden Ansprüche,
**dadurch gekennzeichnet,**
daß die Führungsbahnen ( 10, 11 ) als Rollenbahnen ausgebildet sind, die Halterungen ( 8 ) der Sitze bzw. Gurte ( 7 ) als sog. über Rollen ( 8a ) freiverfahrbare Laufkatzen und die ( 8a ) Federelemente ( 9 ) zwischen letzteren und den Gurten ( 7 ) angeordnet sind.

5. Hallensportspiel nach Anspruch 4,
**dadurch gekennzeichnet,**
daß die Federelemente ( 9 ) in ihrer Charakteristik veränderbar, d. h., in ihrer Härte bzw. Schwingweite verstellbar sind.

6. Hallensportspiel nach einem der vorhergehenden Ansprüche,
**dadurch gekennzeichnet,**
daß die Spielanlage als Halle, oder Rahmengestell in einer Halle bzw. als überdachte Freianlage ausgebildet, sowie zerleg- und transportierbar ist.

7. Hallensportspiel nach Anspruch 1,
dadurch gekennzeichnet,
daß es in Rehabilitationskliniken sowie Krankenhäusern zur Bewegungstherapie eingesetzt wird.

## Claims

1. Hall sport, individual or team game similar to handball and/or football, preferably involving two teams consisting of several players,
characterised by the fact
that the bodies of the individual players (K) are held in straps (7) similar to seats or parachutes secured in spring-mounted suspension devices on the ceiling of the hall (4) and, at the same time, the mounts (8) of the straps (7) are forcibly guided horizontally in unchanging paths of movement (10, 11).

2. Hall sports game conforming to Claim 1,
characterised by the fact
that the guide paths (10, 11) on the hall ceiling (4) are linear (10) on the longitudinal sides of the playing field (2) and in the area of the goal wall (1a), while those in the middle field may follow a curve or may have a circular shape (11).

3. Hall sports game conforming to Claims 1 and 2,
characterised by the fact
that the lateral playing field boundaries consist of structures similar to playing field boards or walls and consist of Plexiglass, grating or a similar structure.

4. Hall sports game conforming to at least one of the above-mentioned claims,
characterised by the fact
that the guide paths (10, 11) are designed as roller paths, the mounts (8) of the seats or straps (7) as so-called crabs capable of moving freely via rollers (8a) and the (8a) spring elements (9) are arranged between the latter and the straps (7).

5. Hall sports game conforming to Claim 4,
characterised by the fact
that the characteristic of the spring elements (9) is variable, i.e. the hardness or oscillation distance is adjustable.

6. Hall sports game conforming to one of the above-mentioned claims,
characterised by the fact
that the playing installation is designed as a hall, or as a frame structure in a hall or as a roofed outdoor installation and is capable of been dismantled and transported.

7. Hall sports dame conforminq to claim 1,
characterised by the fact
that it is used for therapeutic exercises in rehabilitation clinics or in hospitals.

## Revendications

1. Sport de salle, individuel ou d'équipe, inspiré du hand-ball et/ou du football, se jouant de préférence à deux équipes de plusieurs joueurs chacune,
caractérisé par le fait que
le corps de chaque joueur (K) est maintenu par des ceintures élastiques (7) de type baudrier ou de parachutisme fixées au plafond de la salle (4), les fixations (8) des ceintures (7) étant guidées horizontalement dans des glissières (10, 11) de déplacement fixes.

2. Sport de salle selon le droit revendiqué 1,
caractérisé par le fait que
les glissières (10, 11) montées au plafond de la salle (4) sont linéaires (10) le long des limites latérales du tertain de jeu (2) et dans la zone des buts (1a), les glissières situées au milieu du terrain pouvant être montées en forme d'arc ou de cercle (11).

3. Sport de salle selon les droits revendiqués 1 et 2,
caractérisé par le fait que
les limites latérales du terrain sont constituées de bandes ou de parois en Plexiglas, grillage ou autre construction similaire.

4. Sport de salle selon au moins l'un des droits revendiqués ci-dessus,
caractérisé par le fait que
les glissières (10, 11) sont conçues comme glissières à galets, les fixations (8) des sièges ou ceintures (7) étant disposées comme chariots roulants à déplacement libre sur galets (8a) et les (8a) éléments élastiques (9) étant disposés entre ces derniers et les ceintures (7).

5. Sport de salle selon le droit revendiqué 4,
caractérisé par le fait que
les éléments élastiques (9) sont modifiables dans leurs caractéristiques, à savoir qu'ils présentent une dureté et une amplitude de rebondissement réglables.

6. Sport de salle selon l'un des droits revendiqués ci-dessus,
caractérisé par le fait que
l'aire de jeu peut être conçue comme salle, cadre monté dans une salle voire comme installation extérieure couverte, et qu'elle peut être démontée et transportée.

7. Sport de salle selon la revendication 1,
caractérisé par le fait
qu' il est utilisé pour la mécanothérapie dans des cliniques de réhabilitation ou des hôpitaux.
